# EUROPÄISCHE PATENTSCHRIFT

(11) **EP 1 373 736 B1**
(45) Veröffentlichungstag und Bekanntmachung des Hinweises auf die Patenterteilung: **09.11.2005**
(21) Anmeldenummer: 02722196.9
(22) Anmeldetag: 09.03.2002
(51) Int. Cl.: F15B 1/12

(54) **HYDROPNEUMATISCHER DRUCKSPEICHER**
HYDROPNEUMATIC PRESSURE RESERVOIR
ACCUMULATEUR DE PRESSION HYDROPNEUMATIQUE

(30) Priorität: 31.03.2001 DE 10116235
(43) Veröffentlichungstag der Anmeldung: 02.01.2004
(62) Teilanmeldung aus: 04030566.6
(73) Patentinhaber: HYDAC TECHNOLOGY GMBH, D-66280 Sulzbach (DE)
(72) Erfinder: RUPP, Gernot, 66571 Eppelborn (DE); LEHNERT, Markus, 66763 Dillingen (DE); BALTES, Herbert, 66679 Losheim (DE)
(74) Vertreter: Bartels, Martin Erich Arthur
(86) Internationale Anmeldenummer: PCT/EP2002/002626
(87) Internationale Veröffentlichungsnummer: WO 2002/079653

(56) Entgegenhaltungen:
- EP-A- 1 031 729
- GB-A- 1 023 726
- GB-A- 2 003 551
- PATENT ABSTRACTS OF JAPAN vol. 1997, no. 05, 30. Mai 1997 (1997-05-30) & JP 09 004601 A (NOK CORP), 7. Januar 1997 (1997-01-07)

## Beschreibung

Die Erfindung betrifft einen hydropneumatischen Druckspeicher mit einem aus zumindest zwei miteinander verbindbaren Gehäuseschalen gebildeten Gehäuse, das das Innere des Speichers von der äußeren Umgebung trennt, mit einem eine Längsachse definierenden Querschnitt und einer den Innenraum des Gehäuses in zwei Räume, insbesondere einen Gasraum und einen Flüssigkeitsraum, unterteilenden Trennwand in Form einer gasdichten Membran, die mit ihrem umfänglichen Randbereich unter Bildung einer Abdichtung zur Innenwand des Gehäuses mittels einer Halteeinrichtung eingespannt ist, die den Randbereich der Membran zwischen sich aufnehmende Halteflächen und zumindest ein eine Spannkraft zwischen Randbereich und Halteflächen erzeugendes Kraftspeicherelement aufweist, wobei zumindest eine der Halteflächen durch einen Wandteil einer der Gehäuseschalen gebildet ist, wobei die Halteflächen über ihren gesamten Flächenbereich zueinander äquidistant verlaufen, um zwischen sich einen Ringspalt zu bilden, der über seine axiale Erstreckung eine gleichbleibende lichte Spaltweite besitzt, und wobei die an einer der Gehäuseschalen befindliche, bezogen auf die Längsachse außen liegende Haltefläche Teil der Mantelfläche eines Kegels ist, dessen Spitze auf der Längsachse so gelegen ist, daß diese Haltefläche an ihrem der anderen Gehäuseschale zugekehrten Ende den größten Radialabstand von der Längsachse besitzt.

Vergleichbare Druckspeicher sind beispielsweise durch die DE 25 34 361 B2 bekannt. Aufgrund der sehr engen Toleranzen, wie sie bei den miteinander zusammenwirkenden Wandteilen am Verbindungsbereich der Gehäuseschalen sowie für die den Randbereich der Membran kontaktierenden Flächen einzuhalten sind, gestaltet sich der Einbau der Membran und der Zusammenbau der Gehäuseschalen verhältnismäßig schwierig. Wegen der genauen Passung führen kleinste Fluchtungsfehler oder Neigungsfehler relativ zur Längsachse beim Zusammenfahren der Teile zu Störungen des Montagevorganges oder gar zu Beschädigungen durch Versatz oder Verkanten.

Durch die EP 1 031 729 A2 ist ein gattungsgemäßer hydropneumatischer Druckspeicher bekannt, wobei als Halteeinrichtung für die Trennwand oder Trennmembran ein eigenständiger Befestigungsring vorgesehen ist, der zwischen zwei Gehäuseschalen eingespannt die Festlegung vornimmt. Der Befestigungsring als Halteeinrichtung drückt über einen flanschartigen Metallring einen endseitigen Membranwulst in die zugeordnete Aufnahme der unteren Gehäuseschale des Speichers. Im Bereich der dahingehenden Wulstaufnahme für die Trennwand oder Trennmembran sind die Gehäuseschalen an ihren einander zugewandten Führungsflächen zylindrisch ausgebildet und dergestalt miteinander in Anlage. Der Befestigungsring sowie die untere Gehäuseschale verlaufen über einen vorgebbaren Bereich unterhalb des Festlegewulstes mit parallel zueinander verlaufenden Halteflächen, die einen äquidistanten Spalt miteinander begrenzen und derart über eine vorgebbare Wegstrecke die Trennwand halten. Werden beim Zusammenbau des bekannten Speichers die Gehäuseschalen zusammengefahren, kann es selbst bei genau gearbeiteten Führungs- und Halteflächen zu einem Anlageversatz kommen, was die Klemmung der Membran und ihre spätere Festlegung im Speicher beeinträchtigt sowie den Zusammenbau erheblich erschweren kann. Der zwischen den zylindrischen Führungsflächen der beiden Gehäusehälften angeordnete Dichtring, der mithin außerhalb der Membranbefestigungsstelle liegt, unterliegt keiner weiteren, die Dichtkraft erhöhenden Klemmkraft, so daß es bei den bekannten Lösungen insbesondere bei ungenauer Einspannung des Membranrandes im Rahmen des beschriebenen Zusammenbaus, zu Dichtigkeitsproblemen kommen kann.

Ausgehend von diesem Stand der Technik stellt sich die Erfindung die Aufgabe, einen Druckspeicher der genannten Art zu schaffen, der sich durch eine einen besonders einfachen Zusammenbau ermöglichende Bauweise auszeichnet und der die beschriebenen Nachteile im Stand der Technik nicht aufweist. Eine dahingehende Aufgabe löst ein hydropneumatischer Druckspeicher mit den Merkmalen des Patentanspruches 1 in seiner Gesamtheit.

Dadurch, daß gemäß dem kennzeichnenden Teil des Patentanspruches 1 zumindest der Endbereich der einen Gehäuseschale zwischen ihrem freien Ende und dem jeweiligen Dichtelement eine trichterartig nach außen erweiterte Führungsfläche für das Zusammenfahren der beiden Gehäuseschalen aufweist und daß an zumindest einer Haltefläche zum Erzeugen einer auf den Randbereich der Membran wirkenden Spannkraft zumindest ein elastisches Dichtelement vorgesehen ist, ist erreicht, daß die Halteflächen über ihren gesamten Flächenbereich zueinander äquidistant verlaufen, um zwischen sich einen Ringspalt zu bilden, der über seine axiale Erstreckung eine gleichbleibende lichte Spaltweite besitzt.

Dadurch eröffnet sich die erfindungsgemäße Möglichkeit, die miteinander zu verbindenden Endbereiche der Gehäuseschalen sowie die Halteeinrichtung für die Membran so zu gestalten, daß der Endbereich an derjenigen Gehäuseschale, welche die außen liegende Haltefläche für die Membraneinspannung bildet, eine trichterartig nach außen erweiterte Führungsfläche beim Zusammenfahren der beiden Gehäuseschalen bildet. Dadurch, daß die der anderen Gehäuseschale zugeordnete, bezogen auf die Längsachse innen liegende Haltefläche bei der Bildung des den Randbereich der Membran aufnehmenden Ringspaltes, d.h. im zusammengebauten Zustand der Gehäusehälften, äquidistant zur anderen Haltefläche ist, ergibt sich somit beim Vorgang des Zusammenbaus der Gehäuseschalen aufgrund der trichterförmigen Anordnungen der Führungsflächen eine Art Selbstzentrierung, so daß ein störungsfreier Zusammenbau mit einfachen Mitteln ermöglicht ist bei insbesondere genau definierter Anlagesituation für den Rand der Trennwand bzw. der Trennmembran. Durch die Einbeziehung des elastischen Dichtelementes mit unmittelbarer Wirkung auf den Randbereich der Membran ist darüber hinaus bei der gegebenen Gesamtsituation eine sichere Abdichtung zwischen dem Inneren des Speichers und der Umgebung erreicht. Da darüber hinaus das Dichtelement mit einer wirkenden Vorspannkraft auf den zuordenbaren Randbereich der Membran einwirken kann, ist die Dichtkraft deutlich verbessert und die Membran in ihrer Lage bezogen auf ihren Randbereich genau definiert, was der Lebensdauer der Membran als Ganzes zugute kommt.

Bei einer besonders bevorzugten Ausführungsform des erfindungsgemäßen Druckspeichers weist die andere Gehäuseschale für das Zusammenfahren mit der einen Gehäuseschale eine nach innen trichterförmig sich verengende weitere Führungsfläche auf, wobei im zusammengefahrenen Zustand der beiden Gehäuseschalen die beiden Führungsflächen in Anlage miteinander sind und/oder einen äquidistanten Abstand zueinander einhalten. Hierdurch ist eine genaue Zentrierung der einen Gehäuseschale gegenüber der anderen Gehäuseschale gegeben. Bei paßgenauer Zentrierung können dergestalt die genannten Führungsflächen auch weitere Dichtflächen des Speichers mit ausbilden.

Bei einer weiteren bevorzugten Ausführungsform des erfindungsgemäßen Druckspeichers verläuft die äußere Haltefläche in Verlängerung und mithin gleicher Neigung zu der ihr zugeordneten Führungsfläche. Vorzugsweise ist dabei die innere Haltefläche parallel zu der äußeren Haltefläche verlaufend um eine Stufe nach innen zur Längsachse des Speichers hin versetzt angeordnet. Aufgrund der dahingehenden Anordnung lassen sich die Halteflächen in sinnfälliger Fortführung der Führungsflächen ausbilden, was die Herstellkosten deutlich reduziert.

Bei einer bevorzugten Ausführungsform des Druckspeichers kann die Halteeinrichtung unmittelbar aus den beiden Gehäuseschalen gebildet sein und auf einen zusätzlichen Befestigungsring kann vollständig verzichtet werden. Es ist unter Beibehaltung der Vorteile der Erfindung aber auch möglich, bei einer anderen Ausführungsform die dahingehende Anordnung durch Einsatz eines Befestigungsringes zu realisieren, was jedoch dann die Teilevielfalt erhöht und mithin die Herstellkosten.

Bei einer weiteren bevorzugten Ausführungsform des erfindungsgemäßen Druckspeichers ist die Länge einer jeden Führungsfläche kürzer bemessen als die Länge einer jeden zugeordneten Haltefläche. Die dahingehende Anordnung gewährleistet zum einen Halteflächen in einer Größe zur Verfügung zu stellen, die der sicheren Festlegung des Membranmaterials dienen, um dennoch auf der anderen Seite die Zentriersituation über die Führungsflächen nicht zu beeinträchtigen und auch die dahingehende Zentrierung vollumfänglich sicherzustellen.

Der bevorzugte Bereich für den Winkel, unter dem sich die außen liegende Haltefläche gegenüber der Längsachse trichterartig nach außen erweitert, beträgt 4° bis 10°, vorzugsweise 5° bis 6°.

Der Vorteil des vereinfachten Zusammenbaus bleibt ungeschmälert, ungeachtet dessen, auf welche Weise das Kraftspeicherelement gestaltet wird, das dazu benutzt wird, um die Spannkraft zu erzeugen, die erforderlich ist, um bei gleichförmiger lichter Spaltweite zwischen den Halteflächen den Randbereich der Membran einzuspannen und abzudichten.

Die, bezogen auf die Längsachse, innen liegende Haltefläche kann beispielsweise an einem in die eine Gehäuseschale einsteckbaren Ansatz der anderen Gehäuseschale ausgebildet sein. Wenn in diesem Falle der Ansatz einstückig mit der anderen Gehäuseschale ausgebildet ist, kann als die Spannkraft zwischen Randbereich der Membran und Halteflächen erzeugendes Kraftspeicherelement mindestens ein zwischen zumindest einer Haltefläche und dem Randbereich der Membran angeordnetes, elastisches Dichtelement vorgesehen sein.

Alternativ kann der an der anderen Gehäuseschale befindliche Ansatz, der in die eine Gehäuseschale einsteckbar ist und die innen liegende Haltefläche bildet, auch durch einen Klemmring gebildet sein, der mit der zugehörigen Gehäuseschale über ein federndes Zwischenelement verbunden ist, das als Kraftspeicherelement zum Erzeugen der auf den Randbereich der Membran wirkenden Spannkraft dient. In beiden Fällen verlaufen die in die eine Gehäuseschale einsteckbaren umfänglichen Randteile mit kleinem Kegelwinkel trichterartig nach innen, besitzen also die für den leichten und sicheren Zusammenbau geeignete Konfiguration.

Nachstehend ist die Erfindung anhand von in der Zeichnung dargestellten Ausführungsbeispielen im einzelnen erläutert.
Es zeigen:
- Fig. 1: einen Längsschnitt eines Druckspeichers gemäß einem Ausführungsbeispiel der Erfindung;
- Fig. 2: einen in größerem Maßstab und abgebrochen gezeichneten Ausschnitt des in Fig. 1 mit II bezeichneten Bereiches;
- Fig. 3 und 4: abgebrochen gezeichnete Teilschnitte des in Fig. 2 mit IV und V gekennzeichneten Bereiches, wobei jedoch ein zweites bzw. drittes Ausführungsbeispiel gezeigt sind.

Ein in Fig. 1 als Ganzes mit 1 bezeichneter Druckspeicher weist zwei das Speichergehäuse bildende Gehäuseschalen 3 und 5 auf, die näherungsweise halbkugelförmig ausgebildet und an einer Nahtstelle 7 miteinander verbunden sind. In der bei derartigen Druckspeichern üblichen Weise sind die Gehäuseschalen 3 und 5 an der Nahtstelle 7 durch Elektronenstrahlschweißen oder Laserschweißen miteinander gasdicht verbunden. Die Gehäuseschalen 3 und 5 weisen je eine Öffnung 9 bzw. 11 auf, die jede fürden Anbau einer Anschlußarmatur, die nicht gezeigt ist, vorgesehen sind, welche die Verbindung zu einem ebenfalls nicht gezeigten Gasein- und -nachfüllsystem bzw. Hydrauliksystem herstellt.

Der Innenraum des Gehäuses ist durch eine Trennwand in Form einer gasdichten Membran 13 in einen in Fig. 1 oben befindlichen Gasraum 15 und einen unteren, an die Öffnung 11 angrenzenden Flüssigkeitsraum 17 unterteilt. Die Membran 13 kann aus einem elastomeren Werkstoff gebildet sein oder vorzugsweise aus einem Kunststoffmaterial. Dabei kann es sich um eine Monolayer-Membran handeln, die aus einem Polyamid besteht, z.B. PA6, oder einem Polyamid-Blend, etwa Polyamid-Polyolefin, oder aus Polyethylenterephthalat, Polyethylennaphthalat oder Polyvinylidenchlorid. Bei einer Multilayer-Membran können die vorstehend erwähnten Kunststoffe als Sperrschicht vorgesehen sein, an der sich eine Decklage oder mehrere Decklagen befindet bzw. befinden.

Die Membran 13 ist in Fig. 1 in nicht vollständig gestrecktem Zustand gezeigt. Bei dem völlig gestreckten Zustand, der dem kleinsten Volumen des Flüssigkeitsraumes 17 entspricht, würde eine an die Membran 13 angeklebte oder angespritzte Verstärkung 19, in der Art eines Ventiltellers wirkend, über den inneren Rand der Öffnung 11 zu liegen kommen und an der Öffnung 11 nicht nur abdichtend wirken, sondern auch ein Eindrücken der Membran 13 in die Öffnung 11 durch den im Gasraum 15 herrschenden Druck verhindern. Die Verstärkung 19 kann auch aus einer Materialverdikkung der Membran 13 selbst gebildet sein.

Fig. 2 zeigt den in Fig. 1 mit II bezeichneten Bereich in größerem Maßstab, so daß die näheren Einzelheiten der Gestaltung des Randbereichs 21 der Membran 13 sowie der Halteeinrichtung für die Einspannung der Membran 13 entnehmbar sind. Bei dem Ausführungsbeispiel von Fig. 1 und 2 ist der Randbereich 21 der Membran 13 zwischen zwei Halteflächen aufgenommen, von denen die der Gehäuseschale 5 zugeordnete Haltefläche mit 25 und die der Gehäuseschale 3 zugeordnete Haltefläche mit 27 bezeichnet ist. Die Halteflächen 25 und 27 verlaufen über den gesamten Umfang des Druckspeichergehäuses zueinander äquidistant, so daß sie zwischen sich einen Ringspalt für die Aufnahme des Randbereiches 21 der Membran 13 bilden, der über seine axiale Erstreckung eine gleichbleibende lichte Spaltweite besitzt.

In Fig. 1 ist die durch die näherungsweise kugelige Form der Gehäuseschalen 3 und 5 definierte Längsachse des Druckspeichers 1 mit 29 bezeichnet. Wie aus Fig. 2 deutlich zu erkennen ist, ist die außen liegende Haltefläche 25 unter einem sehr spitzen Winkel α zur Längsachse 29 geneigt. Die außen liegende Haltefläche 25 ist daher Teil der Mantelfläche eines Kegels, dessen Spitze auf der Längsachse 29 des Druckspeichers gelegen ist. Entsprechend der Darstellung von Fig. 2 ist die außen liegende Haltefläche 25 unter einem kleinen Winkel, der vorzugsweise etwa 4° bis 10° beträgt, gegenüber der Längsachse 29 so geneigt, daß die Haltefläche 25 an ihrem in Fig. 2 oben liegenden Ende, d.h. an ihrem der Gehäuseschale 3 zugekehrten Ende, den größten Radialabstand von der Längsachse 29 besitzt.

Die eine Gehäuseschale 5 ist zu ihrem äußeren Ende hin mit einer leicht trichterartigen nach außen erweiterten Führungsfläche 34 für das Zusammenfahren der beiden Gehäuseschalen 3,5 versehen. Die andere Gehäuseschale 3 ist für das Zusammenfahren mit der einen Gehäuseschale 5 nach innen gleichfalls trichterförmig sich verengend mit einer weiteren Führungsfläche 36 versehen, wobei im zusammengefahrenen Zustand der beiden Gehäuseschalen 3,5 die beiden Führungsflächen 34,36 in Anlage miteinander sind. Des weiteren ist die äußere Haltefläche 25 in Verlängerung und mithin gleicher Neigung zu der ihr zugeordneten Führungsfläche 34 verlaufend angeordnet. Die innere Haltefläche 27 ist wiederum parallel zu der äußeren Haltefläche 25 verlaufend um eine Stufe 38 nach innen zur Längsachse 29 hin versetzt angeordnet und die Länge einer jeden Führungsfläche 34,36 ist kürzer bemessen als die Länge einer jeden zugeordneten Haltefläche 25,27. Des weiteren schließt sich die eine Führungsfläche 34 der Gehäuseschale 5 an das freie Ende 32 derselben an.

Die in Rede stehende Halteeinrichtung für die Membrantrennwand kann unmittelbar aus den beiden Gehäuseteilen 3,5 gebildet sein oder zumindest teilweise aus einem eigenständigen Befestigungsring (nicht dargestellt), der in eine der beiden Gehäuseschalen 3,5, insbesondere in die untere Gehäuseschale 5, einsetzbar ist.

Bei dem in Fig. 2 gezeigten Ausführungsbeispiel ist der Ansatz, der in der Figur oberen Gehäuseschale 3, welcher in die Gehäuseschale 5 hineinragt, mit der Gehäuseschale 3 nicht einstückig ausgebildet. Vielmehr ist bei diesem Beispiel als der Gehäuseschale 3 zugeordneter Ansatz ein Klemmring 45 vorgesehen, der mit der zugehörigen Gehäuseschale 3 über ein federndes Zwischenelement 47 verbunden ist. Dieses dient als Kraftspeicherelement, das bei zusammengebautem Zustand des Druckspeichers eine den Klemmring 45 keilartig in die Gehäuseschale 5 hinein vorspannende Axialkraft erzeugt. Diese wirkt als Spannkraft zwischen den Halteflächen 25 und 27, die den einzuspannenden Randbereich 21 der Membran 13 zwischen sich aufnehmen. Zusätzlich sind O-ringartige Dichtelemente 49 beidseits des Randbereichs 21 der Membran 13 angeordnet und wirken sowohl abdichtend als auch als zusätzliche, Spannkraft erzeugende Kraftspeicherelemente.

Fig. 2 zeigt mit gestrichelten Linien 51 einen gestreckten Verlauf des Randbereichs 21 der Membran 13 bis zum Bereich der Nahtstelle 7 der Gehäuseschalen. Alternativ ist mit ausgezogenen Linien eine Variante dargestellt, bei der der Endbereich 39 der Membran 13 nach außen umgelegt ist. Dieser Bezirk ist in Fig. 2 mit einem mit IV/V bezifferten Kreis kenntlich gemacht. Zwei Möglichkeiten der Gestaltung dieses Bezirkes III/IV sind in Fig. 3 bzw. 4 als zweites bzw. drittes Ausführungsbeispiel näher dargestellt.

Fig. 3 zeigt, daß der Endbereich 39 schräg nach außen umgelegt ist, wobei in der in den Figuren oberen Gehäuseschale 3 eine Ringnut 53 ausgebildet ist, in der ein Dichtelement in Form eines profilierten Dichtringes 55, insbesondere in Form eines O-Ringes, aufgenommen ist. Dieser stützt sich sowohl an der innen liegenden Haltefläche 27 als auch der dazu quer verlaufenden Fläche 64 ab, um eine Spannkraft und eine Abdichtung zur angrenzenden Fläche am Endbereich 39 der Membran 13 zu bilden. In Fig. 4 ist als alternative Bauweise mit gestrichelten Linien 57 auch die Ausbildung eines weiteren Ringspaltes am oberen Ende der außen liegenden Haltefläche 25 angedeutet, wobei ebenfalls ein dem Dichtring 55 entsprechendes Dichtelement in diesem Ringspalt aufgenommen wäre.

Schließlich zeigt Fig. 4 ein weiteres Ausführungsbeispiel, bei dem in dem in Fig. 2 mit III/IV bezeichneten Bezirk an dem nach außen umgelegten Randbereich 21 der Membran 13 beidseits in Ringnuten Dichtelemente 61 und 63 aufgenommen sind, die wiederum sowohl als zusätzliche Kraftspeicherelemente zur Spannkrafterzeugung als auch als Abdichtungen wirken. Die jeweiligen Dichtelemente treten vorzugsweise paarweise auf und dichten einmal zur Gasseite und einmal zur Hydraulikseite hin ab. Es besteht aber auch die Möglichkeit bei entsprechender Auslegung der Membran 13, daß diese die ölseitige Abdichtung ausschließlich übernimmt.

## Patentansprüche

1. Hydropneumatischer Druckspeicher (1) mit einem aus zumindest zwei miteinander verbindbaren Gehäuseschalen (3,5) gebildeten Gehäuse, das das Innere des Speichers von der äußeren Umgebung trennt, mit einem eine Längsachse (29) definierenden Querschnitt und einer den Innenraum des Gehäuses in zwei Räume, insbesondere einen Gasraum (15) und einen Flüssigkeitsraum (17), unterteilenden Trennwand in Form einer gasdichten Membran (13), die mit ihrem umfänglichen Randbereich (21) unter Bildung einer Abdichtung zur Innenwand des Gehäuses mittels einer Halteeinrichtung eingespannt ist, die den Randbereich (21) der Membran (13) zwischen sich aufnehmende Halteflächen (25,27) und zumindest ein eine Spannkraft zwischen Randbereich (21) und Halteflächen (25,27) erzeugendes Kraftspeicherelement (47) aufweist, wobei zumindest eine (25) der Halteflächen (25,27) durch einen Wandteil einer der Gehäuseschalen (3,5) gebildet ist, wobei die Halteflächen (25,27) über ihren gesamten Flächenbereich zueinander äquidistant verlaufen, um zwischen sich einen Ringspalt zu bilden, der über seine axiale Erstreckung eine gleichbleibende lichte Spaltweite (D) besitzt, und wobei die an einer (5) der Gehäuseschalen (3,5) befindliche, bezogen auf die Längsachse (29) außen liegende Haltefläche (25) Teil der Mantelfläche eines Kegels ist, dessen Spitze auf der Längsachse (29) so gelegen ist, daß diese Haltefläche (25) an ihrem der anderen Gehäuseschale (3) zugekehrten Ende den größten Radialabstand von der Längsachse (29) besitzt, **dadurch gekennzeichnet, daß** zumindest der Endbereich (30) der einen Gehäuseschale (5) zwischen ihrem freien Ende (32) und dem jeweiligen Dichtelement (49) eine trichterartig nach außen erweiterte Führungsfläche (34) für das Zusammenfahren der beiden Gehäuseschalen (3,5) aufweist und daß an zumindest einer Haltefläche (25,27) zum Erzeugen einer auf den Randbereich (21) der Membran (13) wirkenden Spannkraft zumindest ein elastisches Dichtelement (49) vorgesehen ist.

2. Druckspeicher nach Anspruch 1, **dadurch gekennzeichnet, daß** die andere Gehäuseschale (3) für das Zusammenfahren mit der einen Gehäuseschale (5) eine nach innen trichterförmig sich verengende weitere Führungsfläche (36) aufweist und daß im zusammengefahrenen Zustand der beiden Gehäuseschalen (3,5) die beiden Führungsflächen (34,36) in Anlage miteinander sind und/oder einen äquidistanten Abstand zueinander einhalten.

3. Druckspeicher nach Anspruch 1 oder 2, **dadurch gekennzeichnet, daß** die äußere Haltefläche (25) in Verlängerung und mithin gleicher Neigung zu der ihr zugeordneten Führungsfläche (34) verläuft.

4. Druckspeicher nach Anspruch 3, **dadurch gekennzeichnet, daß** die innere Haltefläche (27) parallel zu der äußeren Haltefläche (25) verlaufend um eine Stufe (38) nach innen zur Längsachse (29) des Speichers (1) hin versetzt angeordnet ist.

5. Druckspeicher nach einem der Ansprüche 1 bis 4, **dadurch gekennzeichnet, daß** die Halteeinrichtung unmittelbar aus den beiden Gehäuseschalen (3,5) gebildet ist oder zumindest teilweise aus einem Befestigungsring, der zumindest in eine der beiden Gehäuseschalen (3,5) einsetzbar ist.

6. Druckspeicher nach Anspruch 4 oder 5, **dadurch gekennzeichnet, daß** die Länge einer jeden Führungsfläche (34,36) kürzer bemessen ist als die Länge einer jeden zugeordneten Haltefläche (25,27).

7. Druckspeicher nach einem der Ansprüche 1 bis 6, **dadurch gekennzeichnet, daß** der Winkel des Kegels, der die an der einen Gehäuseschale (5) ausgebildete Haltefläche (25) definiert, gegenüber der Längsachse (29) 4° bis 10° beträgt.

8. Druckspeicher nach einem der Ansprüche 1 bis 7, **dadurch gekennzeichnet, daß** die, bezogen auf die Längsachse (29) innen liegende Haltefläche (27) an einem in die eine Gehäuseschale (5) einsteckbaren Ansatz (33,45) der anderen Gehäuseschale (3) ausgebildet ist.

9. Druckspeicher nach einem der Ansprüche 1 bis 8, **dadurch gekennzeichnet, daß** der die innen liegende Haltefläche (27) bildende Ansatz durch einen Klemmring (45) gebildet ist, der mit der zugeordneten Gehäuseschale (3) über ein federndes, gasabdichtendes Zwischenelement (47) verbunden ist, das zum Erzeugen der auf den Randbereich (21) der Membran (13) wirkenden Spannkraft an der dem Klemmring (45) zugehörigen Haltefläche (27) eine Vorspannkraft erzeugt, die diese Haltefläche (27) in Axialrichtung zu verschieben sucht.

10. Druckspeicher nach einem der Ansprüche 1 bis 9, **dadurch gekennzeichnet, daß** der Randbereich (21) der Membran in seinem über das Ende der außen liegenden Haltefläche (25) überstehenden Endabschnitt (39) nach außen umgelegt und mit diesem Endabschnitt im Zwischenraum zwischen an der einen Gehäuseschale (5) und an der anderen Gehäuseschale (3) ausgebildeten Aufnahmeflächen (65 bzw. 64) aufgenommen ist, die in zur Längsachse (29) quer verlaufenden Ebenen liegen.

11. Druckspeicher nach Anspruch 10, **dadurch gekennzeichnet, daß** zumindest an der Aufnahmefläche (64,65) einer der Gehäuseschalen (3,5) zumindest ein elastisches Dichtelement (55,61,63) zur Bildung einer Abdichtung an dem Endabschnitt (39) der Membran (13) und/oder zum Erzeugen einer den Endabschnitt (39) gegen die gegenüberliegende Aufnahmefläche (64,65) pressenden Spannkraft vorgesehen ist.

## Claims

1. Hydropneumatic pressure store (1) with a housing formed from at least two housing shells (3, 5) that can be connected with one another, separating the interior of the store from the external surroundings, with a cross-section defining a longitudinal axis (29) and a separating wall in the form of a gas-tight membrane (13) separating the interior of the housing into two chambers, especially a gas chamber (15) and a fluid chamber (17), which is tensioned with its circumferential edge area (21) against the interior wall of the housing, forming a seal between a holding device which incorporates the edge area (21) of the membrane (13) between holding surfaces (25, 27) and at least one force storage element (47) creating tensioning force between the edge area (21) and the holding surfaces (25, 27), whereby at least one (25) of the holding surfaces (25, 27) is formed by a wall section of one of the housing shells (3, 5), whereby the holding surfaces (25, 27) extend equidistantly in relation to one another across their entire surface area in order to form an annular gap between them, which has a clear gap width (D) remaining the same across its axial expansion, and whereby the outer holding surface (25) located on one of the housing shells (3, 5) in relation to the longitudinal axis (29) forms a part of the sleeve surface of a cone whose tip is positioned on the longitudinal axis (29) in such a way that this holding surface (25) incorporates the largest radial distance from the longitudinal axis (29) at its end facing the other housing shell (3), **characterised in that** at least the end section (30) of the one housing shell (5) incorporates a funnel-like guide surface (34) widening towards the outside between its free end (32) and the relevant sealing element (49), for the closing of the two housing shells (3, 5), and **in that** at least one elastic sealing element (49) is envisaged on at least one holding surface (25, 27) for creating a tension force acting upon the edge area (21) of the membrane (13).

2. Pressure store according to Claim 1, **characterised in that** the other housing shell (3) incorporates a further guide surface (36) narrowing in a funnel-shaped way towards the inside for closing with the one housing shell (5), and **in that** the two guide surfaces (34, 36) abut against each other and/or keep an equidistant distance from one another in the closed condition of the two housing shells (3, 5).

3. Pressure store according to Claim 1 or 2, **characterised in that** the outer holding surface (25) extends as a continuation and at the same incline in relation to the guide surface (34) allocated to the same.

4. Pressure store according to Claim 3, **characterised in that** the inner holding surface (27) is positioned parallel to the outer holding surface (25) and extends around a step (38) towards the inside and the longitudinal axis (29) of the store (1) in an offset way.

5. Pressure store according to one of the Claims 1 to 4, **characterised in that** the holding device is formed directly from the two housing shells (3, 5), or at least partially from a fitment ring which can be inserted at least into one of the two housing shells (3, 5).

6. Pressure store according to Claim 4 or 5, **characterised in that** the length of each guide surface (34, 36) is kept shorter than the length of each of the associated holding surfaces (25, 27).

7. Pressure store according to one of the Claims 1 to 6, **characterised in that** the angle of the cone defining the holding surface (25) formed on the one housing shell (5) is 4° to 10° in relation to the longitudinal axis (29).

8. Pressure store according to one of the Claims 1 to 7, **characterised in that** the holding surface (27) positioned on the inside in relation to the longitudinal axis (29) is formed on a shoulder (33, 45) of the one housing shell (5) that can be inserted into the other housing shell (3).

9. Pressure store according to one of the Claims 1 to 8, **characterised in that** the shoulder forming the inner holding surface (27) is formed by a clamp ring (45) which is connected with the associated housing shell (3) via a sprung, gas-tight sealing interim element (47), which creates a pre-tensioning force on the holding surface (27) associated with the clamp ring (45) for creating the tension force acting upon the edge area (21) of the membrane (13), the same attempting to displace the said holding surface (27) in an axial direction.

10. Pressure store according to one of the Claims 1 to 9, **characterised in that** the edge area (21) of the membrane is turned over towards the outside in its end section (39) projecting over the end of the external holding surface (25), and is received with this end section into the interim space between the receiving surfaces (65, i.e. 64) formed on the one housing shell (5) and the other housing shell (3), the same extending along planes that extend diagonally in relation to the longitudinal axis (29).

11. Pressure store according to Claim 10, **characterised in that** at least one elastic sealing element (55, 61, 63) for forming a seal on the end section (39) of the membrane (13) and/or for creating a tensioning force pressing one of the end sections (39) against the opposite receiving surface (64, 65) is envisaged at least on the receiving surface (64, 65) of one of the housing shells (3, 5).

## Revendications

1. Accumulateur de pression hydropneumatique (1) comportant un boîtier formé d'au moins deux coques de boîtier (3, 5) assemblables l'une avec l'autre, qui sépare l'intérieur de l'accumulateur de l'environnement extérieur, avec une section transversale définissant un axe longitudinal (29) et une paroi de séparation divisant l'espace intérieur du boîtier en deux espaces, en particulier en une chambre à gaz (15) et en une chambre à liquide (17), sous la forme d'une membrane étanche aux gaz (13), qui est serrée avec sa zone périphérique circonférentielle (21) en formant un joint d'étanchéité avec la paroi intérieure du boîtier au moyen d'un dispositif de serrage, qui présente des surfaces de serrage (25, 27) recevant entre elles la zone périphérique (21) de la membrane (13) et au moins un élément d'accumulation d'énergie (47) générant une force de serrage entre la zone périphérique (21) et les surfaces de serrage (25, 27), au moins une (25) des surfaces de serrage (25, 27) étant formée par une partie de paroi d'une des coques de boîtier (3, 5), les surfaces de serrage (25, 27) évoluant de manière équidistante l'une par rapport à l'autre sur l'ensemble de leur zone superficielle afin de former entre elles une fente annulaire, qui dispose sur son extension axiale d'un écartement de fente constant (D), et la surface de serrage (25) se trouvant sur une (5) des coques de boîtier (3, 5) et située à l'extérieur par rapport à l'axe longitudinal (29) faisant partie de la surface latérale d'un cône, dont le sommet est situé sur l'axe longitudinal (29) de telle manière que cette surface de serrage (25) dispose au niveau de son extrémité opposée à l'autre coque de boîtier (3) du plus grand écartement radial de l'axe longitudinal (29), **caractérisé en ce qu'**au moins la zone terminale (30) de la première coque de boîtier (5) présente entre son extrémité libre (32) et l'élément d'étanchéité correspondant (49) une surface de guidage (34) élargie vers l'extérieur en forme d'entonnoir pour la réunion des deux coques de boîtier (3, 5) et **en ce qu'**au moins un élément d'étanchéité élastique (49) est prévu au niveau d'au moins une surface de serrage (25, 27) en vue de la génération d'une force de serrage agissant sur la zone périphérique (21) de la membrane (13).

2. Accumulateur de pression selon la revendication 1, **caractérisé en ce que** l'autre coque de boîtier (3) présente une autre surface de guidage (36) se rétrécissant vers l'intérieur en forme d'entonnoir pour la réunion avec la première coque de boîtier (5) et **en ce que** les deux surfaces de guidage (34, 36) sont en appui l'une avec l'autre à l'état réuni des deux coques de boîtier (3, 5) et/ou maintiennent un écartement équidistant l'une par rapport à l'autre.

3. Accumulateur de pression selon la revendication 1 ou 2, **caractérisé en ce que** la surface de serrage extérieure (25) évolue en prolongement et, par conséquent, avec la même inclinaison par rapport à la surface de guidage (34) qui lui est affectée.

4. Accumulateur de pression selon la revendication 3, **caractérisé en ce que** la surface de serrage intérieure (27) est disposée décalée d'un étage (38) vers l'intérieur par rapport à l'axe longitudinal (29) de l'accumulateur (1) en évoluant parallèlement à la surface de serrage extérieure (25).

5. Accumulateur de pression selon l'une quelconque des revendications 1 à 4, **caractérisé en ce que** le dispositif de serrage est formé directement à partir des deux coques de boîtier (3, 5) ou au moins partiellement à partir d'une bague de fixation qui est insérable pour le moins dans une des deux coques de boîtier (3, 5).

6. Accumulateur de pression selon la revendication 4 ou 5, **caractérisé en ce que** la longueur de chacune des surfaces de guidage (34, 36) est dimensionnée plus courte que la longueur de chacune des surfaces de serrage affectées (25, 27).

7. Accumulateur de pression selon l'une quelconque des revendications 1 à 6, **caractérisé en ce que** l'angle du cône, qui définit la surface de serrage (25) réalisée sur la première coque de boîtier (5), est compris entre 4° et 10° par rapport à l'axe longitudinal (29).

8. Accumulateur de pression selon l'une quelconque des revendications 1 à 7, **caractérisé en ce que** la surface de serrage (27) située à l'intérieur par rapport à l'axe longitudinal (29) est réalisée au niveau d'un embout (33, 45) de l'autre coque de boîtier (3) enfichable dans la première coque de boîtier (5).

9. Accumulateur de pression selon l'une quelconque des revendications 1 à 8, **caractérisé en ce que** l'embout formant la surface de serrage (27) située à l'intérieur est formé par une bague de serrage (45) qui est reliée à la coque de boîtier (3) affectée via un élément intermédiaire (47) résilient et étanche aux gaz qui génère un effort de précontrainte au niveau de la surface de serrage (27) correspondante à la bague de serrage (45) en vue de la génération de la force de serrage agissant sur la zone périphérique (21) de la membrane (13), ledit effort de précontrainte cherchant à déplacer cette surface de serrage (27) dans le sens axial.

10. Accumulateur de pression selon l'une quelconque des revendications 1 à 9, **caractérisé en ce que** la zone périphérique (21) de la membrane est rabattue vers l'extérieure dans sa section terminale (39) dépassant de l'extrémité de la surface de serrage (25) située à l'extérieur et est logée avec cette section terminale dans l'espace intermédiaire entre les surfaces de réception (65 ou 64) réalisées au niveau de la première coque de boîtier (5) et au niveau de l'autre coque de boîtier (3), qui sont situées sur des plans évoluant en travers de l'axe longitudinal (29).

11. Accumulateur de pression selon la revendication 10, **caractérisé en ce qu'**au moins un élément d'étanchéité élastique (55, 61, 63) destiné à la formation d'un joint d'étanchéité sur la section terminale (39) de la membrane (13) et/ou destiné à la génération d'une force de serrage pressant la section terminale (39) contre la surface de réception opposée (64, 65) est prévu pour le moins au niveau de la surface de réception (64, 65) d'une des coques de boîtier (3, 5).
